# EUROPÄISCHE PATENTSCHRIFT

(11) **EP 2 513 594 B1**
(45) Veröffentlichungstag und Bekanntmachung des Hinweises auf die Patenterteilung: **04.01.2017**
(21) Anmeldenummer: 10784255.1
(22) Anmeldetag: 05.11.2010
(51) Int. Cl.: F42C 15/184, F42C 15/24, F42C 15/40

(54) **SICHERUNGSEINRICHTUNG FÜR EINEN ZÜNDER EINES GESCHOSSES**
SAFETY DEVICE FOR A FUZE OF A PROJECTILE
DISPOSITIF DE SÉCURITÉ POUR UNE AMORCE DE PROJECTILE

(30) Priorität: 17.12.2009 DE 102009058718
(43) Veröffentlichungstag der Anmeldung: 24.10.2012
(73) Patentinhaber: Junghans Microtec GmbH, 78655 Dunningen-Seedorf (DE)
(72) Erfinder: KAUTZSCH, Karl, 90596 Schwanstetten (DE); LAUBLE, Siegfried, 78739 Hardt (DE); HÜTTNER, Robert, 21398 Neetze (DE); SCHELLHORN, Andreas, 78713 Schramberg (DE)
(74) Vertreter: Diehl Patentabteilung
(86) Internationale Anmeldenummer: PCT/EP2010/006743
(87) Internationale Veröffentlichungsnummer: WO 2011/072774

(56) Entgegenhaltungen:
- DE-A1- 3 311 620
- DE-C1- 3 925 000
- DE-T2- 69 523 637
- US-A- 3 332 354
- US-A- 4 096 802
- US-B1- 7 191 707

## Beschreibung

Die Erfindung betrifft eine Sicherungseinrichtung für einen Zünder eines Geschosses, das eine Zündeinrichtung zum Zünden des Zünders aufweist, umfassend eine Sicherungseinheit mit einem Prozessmittel zum Sichern eines Zündvorgangs der Zündeinrichtung.

Eine Sicherungseinrichtung für einen Zünder dient dazu, eine unabsichtliche Aktivierung einer Hauptladung eines Geschosses zu verhindern, wobei jedoch eine Aktivierung der Hauptladung nach einer Entsicherung möglich sein soll. Die Sicherungseinrichtung ist hierfür Bestandteil eines Zünders zum Zünden der Hauptladung, der mit einer Zündkette aus zwei oder mehr Zündmitteln versehen sein kann. Zum Zünden der Hauptladung wird zunächst das erste Zündmittel aktiviert, z. B. ein anstichempfindlicher Minidetonator, der von einer Anstichnadel angestochen wird. Explosionsenergie des ersten Zündmittels wird durch eine entsprechende Anordnung der ersten beiden Zündmittel auf das zweite Zündmittel übertragen, der als Zündverstärker ausgeführt sein kann. Dieser kann seine Explosionsenergie auf eine Ausgangsladung oder Hauptladung übertragen.

Bisherige Zünder, vor allem einfacher Geschosse, wie Mörsergranaten, weisen als ein erstes Sicherungsmittel einen Vorstecker und als zweites Sicherungsmittel eine Vorrichtung auf, welche den Abschussschock detektiert. Der Nachteil dieser Sicherungsmittel besteht darin, dass vor dem Laden der Mörsergranate der Vorstecker manuell gezogen werden muss. Relativ häufig kommt es vor, dass das Ziehen des Vorsteckers vergessen wird und die Mörsergranate zu einem Blindgänger wird.

Aus der US 3 332 354 A ist eine Vorrichtung zum Sensieren von Schwerelosigkeit bekannt, die in Sicherungseinrichtungen für Geschosse verwendet werden kann. Über ein Konstrukt mit einem zwischen zwei Platten gehalterten Ball wird bei Wirken von Schwerkraft auf den Ball - unabhängig von der Richtung der Schwerkraft - stets eine Nettokraft durch den Ball auf die Platten bewirkt. Übersteigt die Nettokraft einen gewissen Wert, werden die an den Platten vorgesehenen Zapfen in einer Sicherstellung gehalten. Fällt die Nettokraft unter diesen Wert, können sich die Zapfen von einer Sicher- in eine Scharfstellung bewegen. Der Wert der Nettokraft dient also als Entsicherungsparameter.

Aus der DE 695 23 637 T2 ist eine Scharfmacheinheit bzw. Sicherungseinrichtung bekannt, bei der mittels eines Beschleunigungssensors und eines Integrators eine Geschwindigkeit ermittelt und mit einer Bezugsgeschwindigkeit verglichen wird. Ein Scharfmachen wird nur dann initialisiert, wenn die Bezugsgeschwindigkeit innerhalb eines vorgegebenen Zeitschlitzes erreicht wird.

Die US 7 191 707 B1 beschäftigt sich mit einem runden, rollenden Kampfmittel in Form einer Bombe. Die Bombe verfügt über eine Sicherungseinheit, bei der eine Entsicherung entweder Computer getrigggert herbeiführbar ist oder bei Vorliegen eines Bewegungsprofils erfolgt, welches anzeigt, dass sich die Bombe nicht bewegt. Zur Bestimmung des Bewegungsprofils kann die Bombe mit drei Bewegungssensoren ausgestattet sein, wobei eine Entsicherung nur stattfindet, wenn keiner der Sensoren eine Bewegung feststellt. Alternativ kann vorgesehen sein, dass zwar eine Entsicherung vorgenommen wird, aber erst dann eine Detonation möglich ist, wenn keine Rollbewegung der Bombe mehr detektierbar ist.

Es ist eine Aufgabe der vorliegenden Erfindung, eine Sicherungseinrichtung für einen Zünder eines Geschosses anzugeben, die einen von einem Abschussparameter unabhängigen physikalischen Entsicherungsparameter zur Entriegelung des Sicherungsmittels nutzt, ohne dass ein Vorstecker gezogen werden muss.

Diese Aufgabe wird gelöst durch eine Sicherungseinrichtung für einen Zünder eines Geschosses, das eine Zündeinrichtung zum Zünden des Zünders aufweist, umfassend eine Sicherungseinheit mit
a) einem Prozessmittel zum Sichern eines Zündvorgangs der Zündeinrichtung, wobei das Prozessmittel dazu vorbereitet ist, in Abhängigkeit vom Vorliegen eines Freigabesignals ein Steuersignal zum Entsichern der Sicherungseinheit auszugeben, und
b) einer Sensoreinheit, die dazu vorbereitet ist, bei einem festgelegten Beschleunigungszustand, der unterhalb der Erdbeschleunigung liegt, das Freigabesignal auszugeben, wobei die Sensoreinheit zum Messen von drei Richtungsbeschleunigungen in drei zueinander orthogonalen Raumrichtungen vorbereitet ist und die Ausgabe des Freigabesignals zu einem Zeitpunkt erfolgt, an dem jede der drei Richtungsbeschleunigungen zumindest um jeweils einen festgelegten Beschleunigungswert unter der Erdbeschleunigung liegt.

Die Aufgabe wird außerdem und insbesondere durch eine Sicherungseinrichtung für einen Zünder eines Geschosses gelöst, die eine Zündkette zum Zünden des Zünders und ein Unterbrechungsmittel zum Unterbrechen der Zündkette aufweist, wobei die Sicherungseinrichtung eine Sensoreinheit umfasst, die dazu vorbereitet ist, bei einem Beschleunigungszustand im Zünder, der um zumindest einen festgelegten Beschleunigungswert unter der Erdbeschleunigung liegt, ein Freigabesignal auszugeben, und ein Prozessmittel, das dazu vorbereitet ist, in Abhängigkeit vom Vorliegen des Freigabesignals ein Steuersignal zum Entsichern des Unterbrechungsmittels auszugeben.

Zur Entsicherung des Zünders kann die Schwerelosigkeit bzw. ein Zustand geringer Schwere, also geringer Beschleunigung genutzt werden. Dieser Parameter ist von einem Abschussparameter unabhängig und mit ihm kann, z. B. in Verbindung mit der Verwendung eines Abschussparameters, eine hohe Sicherheit gegen ungewolltes Zünden erreicht werden.

Da ein ballistischer Flug durch einen im Wesentlichen schwerelosen Zustand des Geschosses gekennzeichnet ist, kann das Sensieren des schwerelosen Zustands bzw. eines Zustands mit einer geringen Beschleunigung als Entsicherungsparameter verwendet werden. Wird durch einen Beschleunigungssensor ein vorbestimmter Beschleunigungszustand im Zünder oder des Zünders registriert, der beispielsweise weit unterhalb der Erdbeschleunigung liegt, so kann daraus auf das Vorliegen der Flugphase geschlossen werden und das Unterbrechungsmittel kann entsichert werden.

Die Erfindung ist besonders geeignet für ballistische Flugkörper, wie Geschosse, insbesondere Mörsergranaten, Raketen mit einer antriebslosen Flugphase, Bomben und dergleichen. Ballistische Flugkörper durchfliegen eine Flugbahn, die annähernd durch eine Flugparabel gekennzeichnet ist und in der der Flugkörper - einmal abgesehen von der Verzögerungsbeschleunigung durch Luftwiderstand - in einem schwerelosen Zustand ist.

Die Zündeinrichtung kann eine Zündladung enthalten. Insbesondere kann sie Teil einer Zündkette zum Zünden des Zünders sein oder diese enthalten. Die Sicherungseinheit dient zum Sichern des Zündvorgangs, insbesondere gegen eine unbeabsichtigte Entsicherung des Zünders. Sie kann rein elektronisch ausgeführt sein, beispielsweise indem sie Signale von Sensoren, die physikalische Parameter messen, verarbeitet und bei Vorliegen eines vorbestimmten Signalzustands, bzw. eines entsprechenden physikalischen Zustands des Zünders, eine Entsicherung durch Ausgabe eines Steuersignals einleitet. In einer anderen Ausführungsform oder zusätzlich zur beschriebenen elektronischen Variante kann die Sicherungseinheit mechanische Sicherungsmittel umfassen, z. B. ein Unterbrechungsmittel zum Unterbrechen der Zündkette. Das Unterbrechungsmittel kann zum Aufnehmen und/oder Umlenken von Zündenergie eines Zündmittels dienen, so dass ein Zünden des weiteren Zündmittels durch Zündenergie des ersten Zündmittels zuverlässig unterbunden ist. Das Unterbrechungsmittel kann eine Barriere sein, ein Mittel zum Außerfluchtsetzen zweier Zündmittel oder ein anderes beliebiges Mittel zum Verhindern oder Unterbrechen eines Zündvorgangs durch die Zündkette. Das Unterbrechungsmittel kann mehrere Sicherungsmittel umfassen, die eine Barriere entriegeln und vorteilhafterweise voneinander unabhängig aktiviert werden müssen.

In einer vorteilhaften Ausführungsform der Erfindung umfasst die Zündeinrichtung eine Zündkette mit einer Zündladung zum Zünden des Zünders und die Sicherungseinheit umfasst ein Unterbrechungsmittel zum Unterbrechen der Zündkette. Hierdurch kann ein Zündvorgang auf einfache Weise mechanisch gesichert werden.

Der Beschleunigungszustand kann die momentane Beschleunigung der Sensoreinheit und/oder des Zünders sein. Der festgelegte Beschleunigungszustand ist insbesondere ein Beschleunigungszustand im Zünder. Er liegt um zumindest einen festgelegten Beschleunigungswert unter der Erdbeschleunigung, also unter einem Grenzwert, der unterhalb der Gravitationsbeschleunigung liegt, und kann jeder Wert unterhalb der Gravitationsbeschleunigung bzw. der Erdbeschleunigung sein, die in etwa bei 9,81 m/s² liegt. Auch ein Beschleunigungsbereich unter der Erdbeschleunigung ist möglich, z.B. zwischen 0 m/s² und 5 m/s². Vorteilhafterweise liegt der festgelegte Beschleunigungszustand in Längsrichtung bzw. Flugrichtung des Geschosses unter 5 m/s², zweckmäßigerweise liegt er in allen drei Raumrichtungen unter diesem Wert, insbesondere liegt die Gesamtbeschleunigung unter diesem Wert. Der festgelegte Beschleunigungszustand bzw. Grenzwert oder Beschleunigungswert kann durch eine entsprechende Einstellung in der Sicherungseinrichtung, z.B. der Sensoreinheit und/oder dem Prozessmittel, oder in einer anderen Einheit hinterlegt sein.

Die Sensoreinheit enthält zweckmäßigerweise einen Beschleunigungssensor, der dazu vorbereitet sein kann, die momentan vorliegende Beschleunigung, z. B. im Zünder, zu messen. Die Beschleunigung kann aufgrund einer Kraft gemessen werden, die als Resultat der Gravitation auf den Beschleunigungssensor wirkt und/oder die als Ergebnis einer Änderung der Geschwindigkeit des Sensors bei seiner Bewegung durch den Raum erfolgt. Die Sensoreinheit kann den Beschleunigungszustand als eindimensionale Beschleunigung messen. Zweckmäßigerweise wird der Beschleunigungszustand mehrdimensional gemessen, insbesondere dreidimensional.

Zweckmäßigerweise ist die Sensoreinheit so ausgeführt, dass ein Freigabeprozess beginnt, sobald der Beschleunigungszustand unter den Grenzwert fällt. Der Freigabeprozess kann durch ein oder mehrere Signale beginnen, die bei Absinken der Beschleunigung unter den Grenzwert ausgegeben werden. Der Freigabeprozess führt zum Freigabesignal, jedoch möglicherweise erst, wenn weitere Bedingungen vorliegen, z.B. der Beschleunigungszustand über eine vorbestimmte Zeitdauer unter dem Grenzwert liegt, oder er wird abgebrochen, z.B. wenn der Beschleunigungszustand zu schnell wieder über den Grenzwert ansteigt.

Das Prozessmittel ist dazu vorbereitet, das Vorliegen des Freigabesignals zu prüfen und in Abhängigkeit von dessen Vorliegen das Steuersignal zum Entsichern auszugeben. Eine solche Vorbereitung kann durch ein entsprechendes Steuerprogramm vorliegen, dessen Ablauf - beispielsweise in Verbindung mit den Eingangssignalen aus dem Beschleunigungssensor - eine solche Steuerung bewirkt. Das Steuersignal ist zweckmäßigerweise ein elektrisches Signal auf einer Datenleitung, das in Verbindung mit einer entsprechenden Entsicherungsvorrichtung ein Entsichern triggern kann. Auch das Freigabesignal ist zweckmäßigerweise ein elektrisches Signal, das über eine Datenleitung an das Prozessmittel übergeben wird.

Die Sensoreinheit ist zum Messen von drei Richtungsbeschleunigungen in drei zueinander orthogonalen Raumrichtungen vorbereitet. Hierdurch kann eine Gesamtbeschleunigung bzw. ein Beschleunigungszustand im Zünder in einfacher Weise aus den drei Richtungsbeschleunigungen errechnet werden.

Hierbei erfolgt das Freigabesignal erst, wenn jede der drei Richtungsbeschleunigungen zumindest um jeweils einen festgelegten Beschleunigungswert unter der Erdbeschleunigung liegt. Hierzu kann beispielsweise die Sensoreinheit eine logische Und-Verknüpfung umfassen, die erst erfüllt ist, wenn jede Richtungsbeschleunigung zumindest um jeweils den festgelegten Beschleunigungswert unter der Gravitationsbeschleunigung liegt.

Weiter wird vorgeschlagen, dass der festgelegte Beschleunigungswert in Flugrichtung anders ist, als der festgelegte Wert in die beiden anderen dazu zweckmäßigerweise orthogonalen Richtungen. Ob der festgelegte Beschleunigungswert in Flugrichtung größer oder kleiner als der festgelegte Wert in die beiden anderen Richtungen gewählt wird, kann vom Flugkörper oder von Missionsdaten abhängig gemacht werden. Ist der Flugkörper gegebenenfalls einer größeren Unwucht oder einem Vibrieren während des Flugs ausgesetzt, so ist es vorteilhaft, die Werte senkrecht zur Flugrichtung größer zu wählen, um ein Entsichern während des Flugs trotz der Störungen zu gewährleisten. Ist der Flugkörper sehr schnell, so erfährt er auch während des an sich schwerlosen ballistischen Flugs eine relativ große negative Beschleunigung durch den Luftwiderstand, durch den er permanent verzögert wird. In diesem Fall kann der Wert in Flugrichtung größer gewählt werden, damit das Freigabesignal bereits erfolgen kann, wenn der Beschleunigungszustand in Flugrichtung noch etwas größer ist.

Eine weitere vorteilhafte Ausführungsform der Erfindung sieht vor, dass der festgelegte Beschleunigungszustand um zumindest einen festgelegten Beschleunigungswert unter der Erdbeschleunigung liegt und das Prozessmittel dazu vorbereitet ist, den Beschleunigungswert in Flugrichtung zu überwachen und ein absolutes Minimum im Verlauf des Beschleunigungswerts zu erkennen. Das absolute Minimum deutet auf den geringsten Luftwiderstand während des Flugs und mithin auf das Erreichen des Scheitelpunkts der Flugbahn des Geschosses hin. Wird das Vorliegen dieses absoluten Minimums als Entsicherungskriterium verwendet, das zur Ausgabe des Steuersignals vorliegen muss, insbesondere zeitgleich mit dem Vorliegen des Freigabesignals, erfolgt das Steuersignal erst, nachdem das Geschoss den Scheitelpunkt seiner Bahn passiert hat. Hierdurch kann eine hohe Vorrohrsicherheit gewährleistet werden. Entsprechend prüft das Prozessmittel das Vorliegen des Minimums bevor es das Steuersignal ausgibt.

Eine einfache Prüfung des Beschleunigungszustands auf einen Wert betragsmäßig unterhalb des Grenzwerts, also um zumindest den festgelegten Beschleunigungswert unter der Erdbeschleunigung, kann mit einem Komparator erreicht werden, mit dem der Beschleunigungswert bzw. Grenzwert einstellbar ist. So kann ein Signal eines Beschleunigungssensors mit einem voreingestellten Wert verglichen und bei einem Über- oder Unterschreiten des festgelegten Signalwerts ein entsprechendes Freigabesignal ausgegeben werden.

Zum Erhöhen der Sicherheit ist es vorteilhaft, wenn ein kurzfristiges und unbeabsichtigtes Herunterfallen des Geschosses nicht zu einem Entsichern der Sicherungseinrichtung führt, sondern das Freigabesignal erst dann als solches weiter verwendet wird, wenn der schwerelose bzw. schwerearme Zustand eine festgelegte Zeitspanne vorliegt. Hierfür umfasst die Sicherungseinrichtung vorteilhafterweise ein Zeitelement zur Vorgabe eines Zeitintervalls, wobei das Prozessmittel zweckmäßigerweise das Steuersignal erst dann ausgibt, wenn das Freigabesignal während des Zeitintervalls vorliegt, insbesondere ununterbrochen vorliegt.

Das Zeitelement kann Teil der Sensoreinheit, Teil des Prozessmittels oder separat ausgeführt sein. Eine besonders preisgünstige Schaltung kann erreicht werden, wenn das Zeitelement dazu vorbereitet ist, das Freigabesignal der Sensoreinheit während des Zeitintervalls zu blockieren. Durch ein RC-Glied und einen Potentialauswerter im RC-Glied kann das Zeitelement besonders preisgünstig und zuverlässig hergestellt werden. Zweckmäßigerweise ist das Zeitintervall größer als eine Sekunde, damit ein freier Fall länger als 5 m betragen muss, um das Freigabesignal zum Erzeugen des Steuersignals verwenden zu können. Ist das Zeitintervall größer als zwei Sekunden, muss ein entsichernder Fall mehr als rund 19,62 m betragen.

Einer weiteren vorteilhaften Ausführungsform der Erfindung liegen folgende Überlegungen zugrunde. Bei Einsatz eines Drei-Achsen-Beschleunigungssensors kann ein kräftearmer Zustand des Zünders während des Flugs des Geschosses erkannt werden. Der kräftearme Zustand kann durch einen Beschleunigungszustand charakterisiert sein, bei dem die Gesamtbeschleunigung des Zünders unterhalb des Grenzwerts liegt. Auf diese Weise kann ein Zustand "Flug" vom Zustand "Boden" unterschieden werden, um das Steuersignal als Entsicherungskriterium zu erzeugen, insbesondere als weiteres Entsicherungskriterium nach einem ersten Entsicherungskriterium.

Geschosse drehen sich während eines Flugs in der Regel um ihre Längsachse, auch dann, wenn sie ohne Drall verschossen werden. Eine übliche Rollrate liegt bei bis zu 2 Umdrehungen pro Sekunde, wobei moderne Munition zur Flugstabilisierung durch ein Leitwerk während des Flugs auf bis zu 20 Umdrehungen pro Sekunde gebracht wird. Liegt die Sensoreinheit während des Flugs nicht exakt in der Rotationsachse des Geschosses, so unterliegt sie bei einem Rollen des Geschosses in der Luft einer Zentrifugalkraft, die sich als Querbeschleunigung auswirkt und entsprechend von der Sensoreinheit gemessen wird.

Mechanisch kann die Sensoreinheit ausreichend genau in der Längsachse des Geschosses montiert werden, da Fertigungstoleranzen gering gehalten werden können. Die geometrische Längsachse des Geschosses liegt jedoch in der Regel nicht in der Rotationsachse des Geschosses, also der Achse, um die das Geschoss während des Flugs rollt. Die Abweichung kann sich aus einer unsymmetrischen Beladung des Geschosses mit anderen Komponenten und vor allem Sprengmittel ergeben, die den Gewichtsschwerpunkt des Geschosses aus der geometrischen Längsachse ziehen. Eine solche Unwucht kann bei hohen Rollraten zu störenden Quer-Beschleunigungswerten der Sensoreinheit führen, die die Zuverlässigkeit des Ausgebens eines Steuersignals zur Entsicherung herabsetzen.

Weist die Sensoreinheit einen Rollsensor auf, der dazu vorbereitet ist, ein Rollen des Geschosses zu erkennen und bei Vorliegen einer Rollbewegung des Geschosses ein Rollsignal auszugeben, so kann das Rollen erkannt und als Zusatzinformation verarbeitet werden, z.B. vom Prozessmittel zur Ausgabe des Steuersignals zum Entsichern. Zweckmäßigerweise ist das Prozessmittel dazu vorbereitet, das Steuersignal zum Entsichern in Abhängigkeit vom Vorliegen des Rollsignals auszugeben.

Das Rollen des Geschosses ist von einem Drall von Geschossen zu unterscheiden. Während ein Drall üblicherweise bei über 100 Hz liegt, liegt ein Rollen bereits bei unter 100 Hz vor. Im Folgenden wird eine Rotation zwischen 1 Hz und 50 Hz, insbesondere zwischen 2 Hz und 25 Hz, als Rollen und oberhalb von 50 Hz als Drall definiert. Der Rollsensor erkennt ein drallfreies Rollen des Geschosses und gibt das Rollsignal auch in einem drallfreien Zustand des Geschosses aus.

Wird ein Rollen des Geschosses, also eine Rollbewegung des Geschosses in der Luft, erkannt, das eine vorbestimmte Eigenschaft erfüllt, so kann hieraus eindeutig der Zustand "Flug" erkannt werden. Die vorbestimmte Eigenschaft ist zweckmäßigerweise so gewählt, dass sie den Zustand "Flug" mit vorbestimmt ausreichender Sicherheit charakterisiert. Mit dem Rollsignal liegt somit neben dem Freigabesignal ein weiteres Signal vor, das als Auslöser zur Entsicherung verwendet werden kann. Entsprechend ist es vorteilhaft, wenn das Prozessmittel dazu vorbereitet ist, sowohl das Freigabesignal als auch das Rollsignal auf deren Vorliegen zu überprüfen und bei Vorliegen von zumindest einem der beiden Signale das Steuersignal zum Entsichern auszugeben. Zur Ausgabe des Steuersignals zur Entsicherung kann eine logische Oder-Schaltung der beiden Signale verwendet werden, die angibt, ob das eine oder andere Signal vorliegt. Das Steuersignal kann auch ausgegeben werden, wenn beide Signale gleichzeitig vorliegen.

Im Flug erfährt die Sensoreinheit des Geschosses zwar gegebenenfalls eine Querbeschleunigung aufgrund einer Unwucht des Geschosses, jedoch ist die Längsbeschleunigung in jedem Fall klein. Sie ist nur durch die Verzögerung durch den Luftwiderstand vorgegeben. Es ist daher vorteilhaft, wenn der durch das Rollsignal erkannte Zustand "flug" durch eine Abfrage der Längsbeschleunigung, also der Beschleunigung des Zünders in Flugrichtung bzw. in Richtung seiner Längsachse bzw. in Axialrichtung, verifiziert wird. Zweckmäßigerweise ist das Prozessmittel daher dazu vorbereitet, bei Vorliegen des Rollsignals zu überprüfen, ob die Beschleunigung des Geschosses in Axialrichtung unter einem vorbestimmten Wert liegt und das Steuersignal zum Entsichern nur dann auszugeben, wenn der Wert unterschritten ist.

Der Rollsensor ist zweckmäßigerweise ein Beschleunigungssensor, der insbesondere außerhalb der geometrischen Längsachse des Geschosses angeordnet ist. Erfährt dieser eine dauerhafte Beschleunigung, also über einen vorbestimmten Zeitabschnitt hinaus, über der Erdbeschleunigung, oder allgemeiner: Über einem vorbestimmten Wert, so ist dies ein Zeichen für das Vorliegen des Zustands "Flug". Das Rollsignal kann an das Prozessmittel ausgegeben werden. Alternativ ist ein Magnetfeldsensor denkbar, der das Erdmagnetfeld sensiert und anhand der relativen Rotation des Erdmagnetfelds das Rollen und damit den Zustand "Flug" erkennt. Ebenfalls vorteilhaft ist ein Gyroskop oder ein Umdrehungszähler.

Zur Erhöhung der Sicherheit bei der Erkennung des Zustands "Flug" ist es vorteilhaft, wenn das Prozessmittel dazu vorbereitet ist, anhand von Signalen, insbesondere anhand von Signalen der Sensoreinheit, ein Freiflugrollen des Geschosses von einem Rollen des Geschosses auf einem Untergrund zu unterscheiden. Eine solche Unterscheidung kann auf der Grundlage von Messungen der Querbeschleunigung über die Zeit geschehen. Bei einem Freiflugrollen sind diese konstant, ggf. sogar Null oder nahe Null, wohingegen ein Bodenrollen durch alternierende Querbeschleunigungswerte in den orthogonalen Querrichtungen gekennzeichnet ist. Die Signale sind daher zweckmäßigerweise Signale, die aus der Messung der Querbeschleunigung des Geschosses oder des Zünders gewonnen wurden. Hierzu ist ein entsprechender Beschleunigungssensor vorhanden, insbesondere als Teil der Sensoreinheit.

Liegt ein Bodenrollen vor, so ist die Ausgabe eines Steuersignals zum Entsichern des Unterbrechungsmittels zweckmäßigerweise zu vermeiden. Hierzu ist es vorteilhaft, wenn die Sensoreinheit einen Bodenrollsensor aufweist, der dazu vorbereitet ist, ein Bodenrollen des Geschosses auf einem Untergrund zu erkennen und bei einem Bodenrollen ein Bodenrollsignal auszugeben. Das Bodenrollen kann eine Rollbewegung mit einer Querbeschleunigung des Geschosses sein, die mit der Rollbewegung in einem vorbestimmten Zusammenhang steht. Zweckmäßigerweise ist das Prozessmittel dazu vorbereitet, die Ausgabe des Steuersignals zum Entsichern des Unterbrechungsmittels bei Vorliegen des Bodenrollsignals zu unterdrücken. Unter einem Unterdrücken wird auch verstanden, dass das Steuersignal nicht ausgeben wird, unabhängig davon, ob es in einer Signalvorstufe bereits erzeugt wurde. Der Bodenrollsensor kann ein Teil der Sensoreinheit oder separat ausgeführt sein.

Die Erfindung ist außerdem auf einen Zünder eines Geschosses gerichtet, der eine wie beschriebene Sicherungseinrichtung aufweist.

Außerdem betrifft die Erfindung ein Verfahren zum Entsichern eines Zünders eines Geschosses, das eine Zündeinrichtung mit einer Zündkette zum Zünden des Zünders und eine Sicherungseinrichtung mit einer Sicherungseinheit mit einem Unterbrechungsmittel zum Unterbrechen der Zündkette aufweist, die ein Prozessmittel zum Sichern eines Zündvorgangs der Zündeinrichtung enthält. Erfindungsgemäß wird vorgeschlagen, dass mittels einer Sensoreinheit ein Beschleunigungszustand im Zünder erfasst wird, nachdem der Beschleunigungszustand um zumindest einen festgelegten Beschleunigungswert unter die Erdbeschleunigung gefallen ist, ein Freigabesignal von der Sensoreinheit ausgegeben wird und in Abhängigkeit vom Vorliegen des Freigabesignals ein Steuersignal zum Entsichern des Unterbrechungsmittels vom Prozessmittel ausgegeben wird.

Weitere Vorteile ergeben sich aus der folgenden Zeichnungsbeschreibung. In der Zeichnung sind Ausführungsbeispiele der Erfindung dargestellt. Die Zeichnung und die Beschreibung enthalten zahlreiche Merkmale in Kombination, die der Fachmann zweckmäßigerweise auch einzeln betrachten und zu sinnvollen weiteren Kombinationen zusammenfassen wird.

Es zeigen:
- Fig. 1: eine Übersichtsdarstellung einer Sicherungseinrichtung,
- Fig. 2: eine Schaltungsdarstellung einer Sicherungseinrichtung eines Zünders und
- Fig. 3: eine Schaltungsdarstellung einer alternativen Sicherungseinrichtung eines Zünders.

Fig. 1 zeigt ein Wirkschema einer Sicherungseinrichtung 2 eines Zünders 4 (Fig. 2) eines Geschosses. Ein Abschuss des Geschosses wird durch ein erstes Sicherungsmittel 6, z.B. ein Doppelbolzensystem, erkannt. Durch dessen Entsicherung wird ein weiteres Sicherungsmittel 8, in diesem Ausführungsbeispiel ein Zeitglied, in Gang gesetzt, das eine Vorrohrsicherheit gewährleistet. Ein drittes Sicherungsmittel 10, das eine Sensoreinheit zum Messen eines Beschleunigungszustands sein kann, erkennt einen beschleunigungsarmen Flugzustand und gibt ein entsprechendes Signal aus. Dieses wird zusammen mit einem Wirken des Zeitglieds auf eine UND-Logik 12 gegeben, die mechanisch oder elektronisch realisiert sein kann. Ein Wirken kann mechanisch erfolgen, z. B. durch eine mechanische Freigabe, oder ein elektrisches Signal sein. Das Wirken der UND-Logik 12 wird auf eine weitere UND-Logik 14 geschaltet, auf die auch ein drittes Sicherungsmittel 16 wirkt, z. B. ein weiteres Zeitelement. Die UND-Logik 14 wirkt auf ein Mittel 18 zum Scharfstellen des Zünders 4, so dass beispielsweise ein Kraftelement entsichert ist. Durch ein Feuersignal 20, das mit einem scharf gestellten Zustand des Zünders 4 durch das Mittel 18 zusammenfallen muss - entsprechend der weiteren UND-Logik 22 - wird ein Zünden 24 des Zünders 4 bewirkt.

Die Sicherungseinrichtung 2 aus Fig. 1 ist in Fig. 2 anhand einer Schaltbilddarstellung gezeigt. Sie ist im Zünder 4 beherbergt, der eine Zündkette mit zwei Zündmitteln 26, 28 umfasst, wobei das Zündmittel 26 mit einer Zündenergie das Zündmittel 28 zündet. Zum Unterbrechen der Zündkette kann der Zünder 4 ein Unterbrechungsmittel 30 umfassen, z. B. in Form einer beweglichen Barriere, die durch eine Mechanik 32 aus der Zündkette herausgeschwenkt werden kann, sodass das Zündmittel 26 auf das Zündmittel 28 überzünden kann. Die Mechanik 32 wird von einem Prozessmittel 34 über eine Signalleitung 36 angesteuert, auf der das Prozessmittel 34 ein Steuersignal zum Entsichern des Unterbrechungsmittels 30 an die Mechanik 32 sendet, die das Steuersignal in eine mechanische Bewegung zum Herausführen des Unterbrechungsmittels 30 aus der Zündkette umsetzt.

Die Art der Sicherungsmittel 6, 8, 16, der Zündung des Zünders und der Sicherung des Zündvorgangs ist im dargestellten Ausführungsbeispiel zwar konkret beschrieben, jedoch ist die Erfindung nicht auf diese konkreten Mittel beschränkt. Vielmehr ist es eben so gut möglich, mehr oder weniger und/oder andere Sicherungsmittel einzusetzen und auf die Zündkette und insbesondere das Unterbrechungsmittel zu verzichten und eine andere Zündung und insbesondere Unterbrechung einzusetzen. Denkbar ist insbesondere eine elektronisch gesteuerte Zündung und/oder eine rein elektronische Unterbrechung eines Zündvorgangs.

Das Prozessmittel 34 ist mit einer Sensoreinheit 38 verbunden, die eine Beschleunigungssensoreinheit ist. Sie ist als Nieder-g-Sensoreinheit ausgebildet, die einen Beschleunigungszustand erkennt, in der der Betrag der Gesamtbeschleunigung, z. B. im Zünder 4, unterhalb der Erdbeschleunigung liegt, also unter dem g-Wert von rund 9,81 m/s². Zweckmäßigerweise handelt es sich also um einen Beschleunigungssensor, der auf eine Gesamtbeschleunigung reagiert, deren Betrag um einen festgelegten Wert unter der Erdbeschleunigung liegt. Die Sensoreinheit 38 umfasst einen Sensor 40 mit drei Ausgängen 42, 44, 46 mit jeweils einem Filter 48, drei Komparatoren 50, 52, 54, einem Zeitelement 56 mit einem ohmschen Widerstand 58 und einem Kondensator 60 sowie einem Komparator 62. Eine Ausgangsstufe 64, die Teil des Prozessmittels 34 sein kann, ist zum Ausgeben eines Freigabesignals ausgebildet. Weiter umfasst die Sicherungseinrichtung 2 eine Selbsttesteinheit 66 mit einer Steuerung 68.

Nicht dargestellt ist eine weitere Sicherungseinrichtung in Form eines Doppelbolzenssystems, das auf einen Abschuss des Geschosses hin auslöst und das Unterbrechungsmittel 30 kurz nach Abschuss freigibt. In diesem Zustand ist das Unterbrechungsmittel 30 weiterhin durch die Mechanik 32 blockiert, sodass die Zündkette weiterhin unterbrochen ist.

Während des Betriebs misst der Sensor 40, der ein Dreiachsenbeschleunigungssensor ist, die Beschleunigung in drei orthogonalen Raumrichtungen, nämlich in Flugrichtung des Geschosses, also parallel zu dessen Längsachse, und in zwei Querrichtungen, die senkrecht zueinander und senkrecht zur Flugrichtung stehen. Als Ergebnis seiner Messung gibt er für jede Raumrichtung ein Ausgangssignal aus, das in einer bekannten Relation zur Beschleunigung des Sensors 40 in die entsprechende Raumrichtung steht. Die drei Signale werden auf den drei Ausgängen 42, 44, 46 ausgegeben, wobei der Sensor 40 so in der Sicherungseinrichtung bzw. im Zünder 4 montiert ist, dass auf dem Ausgang 42 das Signal anliegt, das die Beschleunigung des Zünders 4 bzw. der Sicherungseinrichtung 2 in Flugrichtung des Geschosses angibt. Auf den beiden anderen Ausgängen 44, 46 liegen die beiden Signale an, die den Beschleunigen des Sensors 40 in den Querrichtungen entsprechen.

Die drei Signale werden durch jeweils einen der Filter 48 gefiltert, der ein Tiefpassfilter ist. Dieser Filter 48 filtert den hochfrequenten Anteil aus dem Signal oberhalb von z. B. 100 Hz heraus. Hierdurch werden das Rauschen und ein durch Vibration des Geschosses verursachtes Stören des Beschleunigungssignals zumindest weitgehend eliminiert. Die gefilterten Signale werden auf die drei Komparatoren 50, 52, 54 gegeben. An deren Eingängen liegt somit jeweils das entsprechende Signal und jeweils ein Vergleichssignal v₁, v₂, v₃ an, wobei die Komparatoren 50, 52, 54 die Signale jeweils vergleichen. Die Vergleichssignale v₁, v₂, v₃ bilden hierbei Schwellwerte. Bleibt beispielsweise das Eingangssignal des Komparators 50 vom Filter 48 im elektrischen Potential unterhalb des Vergleichssignals v₁, so liegt das Ausgangssignal des Komparators 50 auf einem z. B. negativen oder tiefen Spannungswert in Relation zu Masse oder einem anderen Bezugs-Potentialwert. Überschreitet das Signal aus dem Filter 48 das Vergleichsignal v₁, so ist das Ausgangssignal des Komparators 50 z. B. eine positive oder höhere Spannung.

Die Signale aus den Ausgängen 42, 44, 46 entsprechen der jeweiligen Beschleunigung des Sensors 40 in eine Raumrichtung, wobei der Sensor 40 die Signale invertiert ausgibt. Je höher die Beschleunigung in eine Richtung ist, desto geringer ist das Signal am entsprechenden Ausgang 44, 44, 46. Die Vergleichssignale v₁, v₂, v₃ bilden somit Grenz- oder Schwellwerte, wobei bei Übersteigen der Signale über die Vergleichssignale v₁, v₂, v₃ - also bei einem Absinken der Beschleunigungen unter die Schwellwerte - das jeweilige Ausgangssignal der Komparatoren 50, 52, 54 vom z. B. negativen in ein z. B. positives Potential überführt. Auf diese Weise bilden die Vergleichssignale v₁, v₂, v₃ Schwellwerte, die Beschleunigungsgrenzwerten in jeweils eine Raumrichtung entsprechen. Unterschreitet hierbei die Beschleunigung in eine Raumrichtung, beispielsweise in Flugrichtung, den Grenzwert, so steigt das Signal auf dem Ausgang 42 über das Vergleichssignal v₁ und die Ausgangsspannung des Komparators 50 ist positiv.

Die Grenzwerte liegen jeweils um einen festgelegten Wert unter der Erdbeschleunigung, sodass bei Unterschreiten der Beschleunigungen in allen drei Raumrichtungen unter ihre Grenzwerte auf jeden Fall ein Beschleunigungszustand vorliegt, der um einen festgelegten weiteren Wert unter der Erdbeschleunigung liegt. Liegt beispielsweise der Grenzwert in Flugrichtung bei 0,14 m/s² und der Grenzwert für die beiden anderen Raumrichtungen jeweils bei 0,1 m/s², so ist die Gesamtbeschleunigung bei Vorliegen des Freigabesignals < 0,2 m/s².

Durch die Parallelschaltung der Komparatoren 50, 52, 54 und die Spannungsquelle 72 wird eine UND-Schaltung gebildet. Hat nur einer der Komparatoren 50, 52, 54 ein positives Ausgangssignal, liegt also nur ein Beschleunigungswert unter dem Grenzwert, so ist das Signal auf der Ausgangsleitung 70 negativ, da es durch die beiden anderen Komparatoren 50, 52, 54 negativ gehalten wird. Sind die Ausgänge zweier Komparatoren 50, 52, 54 positiv, so sorgt eine Spannungsquelle 72 dafür, dass das Signal auf der Ausgangsleitung 70 ebenfalls negativ oder auf einem entsprechenden elektrischen Potential liegt. Erst wenn alle drei Ausgänge der Komparatoren 50, 52, 54 positiv sind, so ist auch das Signal auf der Ausgangsleitung 70 positiv.

Hierdurch erreicht das positive Signal das Zeitelement 56, das durch den Widerstand 58 und den Kondensator 60 so ausgeführt ist, dass das positive Signal auf der Ausgangsleitung 70 während einer vorab festgelegten Zeitdauer blockiert wird, so dass es die Leitung 74 nicht erreicht. Die Zeitdauer kann beispielsweise einige Sekunden, z. B. 1 - 5 Sekunden betragen. Erst nach dieser Zeitdauer ist der Kondensator 60 aufgeladen und das Signal liegt auf der Leitung 74 an. Hierdurch ist das Potential auf der Leitung 74 höher als das Vergleichssignal v₄ am Komparator 62. Der Ausgang des Komparators 62 wechselt von z. B. negativem zu positivem Potential und erzeugt hierdurch ein Freigabesignal an die Ausgangsstufe 64, die das Freigabesignal in gleicher oder veränderter Form an das Prozessmittel 34 weitergibt und zwar in zwei Ausgängen, einmal als positives Signal und zusätzlich zur Sicherheit als negatives Signal.

Bei Vorliegen des Freigabesignals erzeugt das Prozessmittel 34 das Steuersignal zum Ansteuern der Mechanik 32 und Freigeben des Unterbrechungsmittels 30 bzw. der Zündkette. Alternativ ist es möglich, dass das Freigabesignal direkt an die Mechanik 32 bzw. das Unterbrechungsmittel 30 weitergegeben wird zum Freischalten der Zündkette. Alternativ ist es möglich, dass bereits die Ausgangsstufe 64 das Steuersignal ausgibt, ohne dass das Prozessmittel 34 hierzu nötig wäre. Die Ausgangsstufe 64 kann hierbei selbst als Prozessmittel verstanden werden.

Das Prozessmittel 34 ist außerdem direkt mit dem Ausgang 42 des Sensors 40 verbunden und überwacht hierdurch den Beschleunigungswert des Sensors 40 in Flugrichtung. Die Überwachung ist auf ein absolutes Minimum im Verlauf dieses Beschleunigungswerts gerichtet, wobei zweckmäßigerweise nur der Frequenzteil z. B. eines Fourierspektrums des Signals auf dem Ausgang 42 mit einer Frequenz im Bereich größer einer Sekunde zur Auswertung auf das absolute Minimum gelangen.

Mit dem Erkennen des Minimums wird das Durchfliegen des Scheitelpunkts der Geschossbahn erkannt, und in einem weiteren Ausführungsbeispiel wird das Vorliegen dieses Minimums als weiteres Sicherungskriterium zum Erzeugen des Steuersignals auf der Signalleitung 36 verwendet. Liegt somit nur das Freigabesignal aus der Ausgangsstufe 64 an und wurde das Minimum noch nicht erkannt, so wird kein Steuersignal an die Mechanik 32 gegeben. Erst wenn das Minimum erkannt wurde und zeitgleich das Freigabesignal aus der Ausgangsstufe 64 über eine Dauer, die größer ist als ein vorgegebener Grenzwert, im Bereich von 1 - 5 Sekunden liegen kann, am Prozessmittel 34 vorlag, wird das Steuersignal auf die Signalleitung 36 geschaltet.

Mit Hilfe der Selbsttesteinheit 66 kann die Sicherungseinheit 2 überprüft werden. Hierzu wird ein Schalter 76 durch die Steuerung 68 geschlossen und das Potential auf der Leitung 74 dauerhaft auf z. B. negativem Potential gehalten. Der Befehl für einen solchen Selbsttest wird vom Prozessmittel 34 erzeugt, das beispielsweise auf einen Befehl eines Bedieners reagiert. Die Steuerung 68 gibt ein entsprechendes Signal an den Sensor 40 aufgrund dessen die Potentiale auf den Ausgängen 42, 44, 46 um einen vorgegebenen Wert erhöht werden, entsprechend einer sehr niedrigen Beschleunigung. Die entsprechenden Werte werden von der Selbsttesteinheit 66 zur Kontrolle abgegriffen, ausgewertet und das Ergebnis wird der Steuerung 68 mitgeteilt. Hierdurch wird zwar das positive Signal auf der Ausgangsleitung 70 erzeugt und gegebenenfalls über das Zeitelement 56 hin weitergegeben, der geschlossene Schalter 76 sorgt jedoch dafür, dass der Komparator 62 kein Freigabesignal erzeugt. Zur Sicherheit gibt die Steuerung 68 ein zusätzliches blockierendes Signal auf die Ausgangsstufe 64.

Fig. 3 zeigt ein weiteres Ausführungsbeispiel, bei dem die in Fig. 2 dargestellte Sensoreinheit 38 um einen Rollsensor 78 und Bodenrollsensor 80 erweitert ist. Auf die Darstellung der Selbsttesteinheit 66 und der Steuerung 68 der Sensoreinheit 38 wurde der Übersichtlichkeit halber verzichtet, wobei beide Einheiten selbstverständlich vorhanden sein können. Alle dargestellten Komponenten sind Bestandteil des Zünders 4, der auch in Fig. 3 angedeutet ist.

Die nachfolgende Beschreibung beschränkt sich im Wesentlichen auf die Unterschiede zum in Fig. 2 dargestellten Ausführungsbeispiel, auf das bezüglich gleich bleibender Merkmale und Funktionen verwiesen wird. Im Wesentlichen gleich bleibende Bauteile sind grundsätzlich mit den gleichen Bezugszeichen beziffert und nicht erwähnte Merkmale sind in den folgenden Ausführungsbeispielen übernommen, ohne dass sie erneut beschrieben sind.

Die Sensoreinheit 38 wie sie in Fig. 3 angegeben ist, umfasst einen Rollsensor 78, einen Bodenrollsensor 80 und einen Nieder-g-Sensor 82, der bereits zu Fig. 2 beschrieben wurde und gleich ist, wie zu Fig. 2 beschrieben ist. Dem Nieder-g-Sensor 82 steht der Rollsensor 78 gleichwertig gegenüber. Beide Sensoren 82, 78 erzeugen ihr Signal unabhängig voneinander und liefern es an die Ausgangsstufe 64, wobei sowohl das Nieder-g-Signal, das der Nieder-g-Sensor 82 an die Ausgangsstufe 64 liefert, als auch das Rollsignal, das der Rollsensor 78 an die Ausgangsstufe 64 liefert, das Steuersignal zum Entsichern des Unterbrechungsmittels 30 auslösen, können.

Der Rollsensor 78 umfasst einen Sensor 84, in diesem Ausführungsbeispiel ein Einachsen-Gyroskop, der eine Rollbewegung des Zünders 4 um seine Rollachse erfasst. Ebenso gut ist ein Beschleunigungssensor möglich, der außerhalb der Längsachse des Geschosses angeordnet ist. Das Signal des Sensors 84 wird durch einen Filter 86 gefiltert, der ein Tiefpassfilter zum Ausfiltern von Störsignalen ist, und auf einen Komparator 88 gegeben. Das resultierende Signal wird über ein Zeitelement 90, das gleich aufgebaut ist, wie das Zeitelement 56, auf einen Komparator 92 gegeben, der das Rollsignal ausgibt. Das Zeitelement 90 und der Komparator 92 werden zwar vom Bodenrollsensor 80 mit verwendet und sind als Bestandteil des Bodenrollsensors 80 dargestellt, sie können jedoch eben so gut Bestandteile des Rollsensors 78 sein.

Bei einem Rollen des Geschosses bzw. des Zünders 4 erzeugt der Sensor 84 ein Signal, das der Rollrate entspricht, also der Umdrehungsgeschwindigkeit des Zünders 4 um die Roll- bzw. Längsachse des Zünders 4 oder Geschosses. Das Signal wächst mit steigender Rollrate an. Das Signal wird durch den Komparator 88 mit einem Vergleichssignal v₅ verglichen. Wächst das Signal über das Vergleichssignal v₅, so gibt der Komparator 88 ein positives Signal aus, oder das Signal des Komparators 88 wechselt von einem negativen oder niedrigen Wert auf einen positiven oder höheren Wert. Das Vergleichssignal v₅ ist hierbei so gewählt, dass das Rollsignal erst bei einer festgelegten Rollrate, beispielsweise 2 Hz, positiv wird. Unter dieser festgelegten Rollrate ist die als Störbeschleunigung wirkende Querbeschleunigung, die der Sensor 40 durch eine Unwucht des Geschosses erfährt, so gering, dass ein durch die Unwucht verursachtes Ausbleiben des Nieder-g-Signals aus Gründen von festgelegten Fertigungstoleranzen des Geschosses ausgeschlossen werden kann.

Durch das Zeitelement 90 wird abgeprüft, ob das Rollsignal länger als eine festgelegte Zeitdauer, die beispielsweise im Bereich von 1 - 5 Sekunden liegen kann, ununterbrochen vorliegt. Erst wenn das der Fall ist, dringt das Rollsignal zum Komparator 92, wird dort - analog zum Komparator 62 freigeschaltet und zur Ausgangsstufe 64 gegeben.

Das Nieder-g-Signal des Nieder-g-Sensors 82 und das Rollsignal des Rollsensors 78 werden in der Ausgangsstufe 64 äquivalent behandelt. Liegt eines der beiden Signale vor, so reagiert die Ausgangsstufe 64 und das Prozessmittel 34 wie zu Fig. 2 beschrieben und das Steuersignal zum Entsichern des Unterbrechungsmittels 30 wird ausgegeben. Das Nieder-g-Signal und das Rollsignal sind daher in einer ODER-Verknüpfung miteinander verschaltet, so dass das Vorliegen eines der beiden Signale überprüft wird. Das Steuersignal kann somit auch bei Vorliegen beider Signale gleichzeitig ausgelöst werden, was üblicherweise, also bei kleiner Unwucht des Geschosses, der Fall ist.

Ein Auslösen des Steuersignals zum Entsichern des Unterbrechungsmittels 30 soll unbedingt vermieden werden, wenn das Geschoss auf dem Boden gerollt wird und sich nicht im Zustand "Flug" befindet, also nicht frei fliegt. Der Rollsensor 78 kann jedoch nicht unterscheiden, ob die Rollbewegung durch ein gleichförmiges Rollen auf dem Boden oder ein Rollen im Freiflug zustande kommt. Er gibt daher das Rollsignal auch bei einem Rollen auf dem Boden aus.

Um eine solche ungewünschte Entsicherung zu verhindern, ist die Sensoreinheit 38 mit dem Bodenrollsensor 80 ausgerüstet, der ein Rollen des Geschosses auf dem Boden erkennt. Der Bodenrollsensor 80 bedient sich eines Eingangssignals aus einem Ausgang der Sensoreinheit 20, nämlich eines Signals des Ausgangs 44 oder 46 oder beider Ausgänge 44, 46, die die Querbeschleunigung wiedergeben.

Wird das Geschoss über den Boden gerollt, so geben die beiden Sensoren der Sensoreinheit 40, die die Querbeschleunigungen messen, ein Wechselsignal aus, da sie die Erdbeschleunigung nach unten messen. Da die Sensoreinheit 40, zumindest ihre beiden Sensoren, die die Querbeschleunigung messen, in der geometrischen Achse des Geschosses angeordnet ist, wirkt sich die Geschwindigkeit des Rollens so gut wie nicht auf die Amplitude des Wechselsignals aus, da die Sensoreinheit 40 keine Fliehkraft misst. Das Wechselsignal wird durch einen Filter 94, der ein Hochpassfilter ist, so gefiltert, so dass nur hochfrequente Anteile des Wechselsignals über einer vorgegebenen Frequenz, beispielsweise 2 Hz, den Filter passieren. Auf diese Weise wird nur ein Bodenrollen oberhalb der vorgegebenen Frequenz erkannt.
Über einen Gleichrichtungsglätter 95 wird das Wechselsignal in ein einfach geglättetes Gleichspannungssignal umgewandelt, das nun am Komparator 98 anliegt. Ein Rollen des Geschosses auf einem Untergrund bewirkt am Eingang des Filters 94 ein Wechselsignal mit der Rollfrequenz und der Amplitude, die ungefähr 1 g entspricht. Durch den Gleichrichtungsglätter 95 wird die Frequenzinformation zumindest im Wesentlichen eliminiert, da das Wechselsignal in eine Gleichspannung gewandelt wird. Bei Bodenrollen, beispielsweise auf einer ebenen Fläche, entspricht der Betrag des Gleichspannungssignals dem Gesamtbeschleunigungswert von ungefähr 1 g und ist daher unabhängig von der Art des Rollens. Bei keinem Bodenrollen oder einem Bodenrollen unter der vorgegebenen Frequenz liegt kein Signal am Komparator 98 an, abgesehen von Störsignalen, die beispielsweise durch ein Rütteln des Geschosses hervorgerufen werden können. Störsignale, die aus Querbewegungen des Geschosses unterhalb einer vorbestimmten Beschleunigung resultieren, z. B. unter 0,5 g, werden durch den Komparator 98 geblockt.

Bei einem Rollen des Geschosses über einen Untergrund gibt der Rollsensor 78 ein positives Rollsignal aus. Gleichzeitig gibt der Komparator 98 ein Bodenrollsignal aus, das das Bodenrollen anzeigt. Das Bodenrollsignal ist ein negatives Signal, das das Rollsignal des Rollsensors 78 überspielt, so dass kein ausreichend positives Signal am Komparator 92 anliegen kann. Die Freigabe des Rollsensors 78 wird so durch den Bodenrollsensor 80 geblockt.

Als zusätzliche Sicherheit ist das Ausgangssignal des Komparators 50, das eine Beschleunigung in Flugrichtung anzeigt, auf das Rollsignal aufgespielt. Auch dieses Signal überspielt das Rollsignal. Wird beispielsweise ein Rollsignal, also ein positives Signal, ausgegeben, die Längsbeschleunigung des Zünders 4 liegt jedoch nicht unter dem Grenzwert, so ist das ein Zeichen, dass sich das Geschoss nicht im Freiflug befindet. Entsprechend ist das Signal des Komparators 50 Null oder negativ und überspielt das positive Rollsignal, so dass dieses das Steuersignal zum Entsichern des Unterbrechungsmittels nicht auslösen kann.

Auch die Kombination aus Rollsensor 78 und Bodenrollsensor 80 kann einem Selbsttest unterzogen werden, wie zu Fig. 1 beschrieben ist. Hierfür wird der Schalter 96 geschlossen und der Sensor 84 wird durch das Prozessmittel 34 oder die Steuerung 68 angesteuert, so dass der Rollsensor das Rollsignal ausgibt und zeitgleich und/oder zeitversetzt der Bodenrollsensor 80 das Bodenrollsignal.

### Bezugszeichenliste

- 2: Sicherungseinrichtung
- 4: Zünder
- 6: Sicherungsmittel
- 8: Sicherungsmittel
- 10: Sicherungsmittel
- 12: UND-Logik
- 14: UND-Logik
- 16: Sicherungsmittel
- 18: Mittel
- 20: Feuersignal
- 22: UND-Logik
- 24: Zünden
- 26: Zündmittel
- 28: Zündmittel
- 30: Unterbrechungsmittel
- 32: Mechanik
- 34: Prozessmittel
- 36: Signalleitung
- 38: Sensoreinheit
- 40: Sensor
- 42: Ausgang
- 44: Ausgang
- 46: Ausgang
- 48: Filter
- 50: Komparator
- 52: Komparator
- 54: Komparator
- 56: Zeitelement
- 58: Widerstand
- 60: Kondensator
- 62: Komparator
- 64: Ausgangsstufe
- 66: Selbsttesteinheit
- 68: Steuerung
- 70: Ausgangsleitung
- 72: Spannungsquelle
- 74: Leitung
- 76: Schalter
- 78: Rollsensor
- 80: Bodenrollsensor
- 82: Nieder-g-Sensor
- 84: Sensor
- 86: Filter
- 88: Komparator
- 90: Zeitelement
- 92: Komparator
- 94: Filter
- 95: Gleichrichtungsglätter
- 96: Schalter
- 98: Komparator

## Patentansprüche

1. Sicherungseinrichtung (2) für einen Zünder (4) eines Geschosses, das eine Zündeinrichtung zum Zünden des Zünders (4) aufweist, umfassend eine Sicherungseinheit mit
a) einem Prozessmittel (34) zum Sichern eines Zündvorgangs der Zündeinrichtung, wobei das Prozessmittel (34) dazu vorbereitet ist, in Abhängigkeit vom Vorliegen eines Freigabesignals ein Steuersignal zum Entsichern der Sicherungseinheit auszugeben, und
b) einer Sensoreinheit (38), die dazu vorbereitet ist, bei einem festgelegten Beschleunigungszustand, der unterhalb der Erdbeschleunigung liegt, das Freigabesignal auszugeben, wobei die Sensoreinheit (38) zum Messen von drei Richtungsbeschleunigungen in drei zueinander orthogonalen Raumrichtungen vorbereitet ist und die Ausgabe des Freigabesignals zu einem Zeitpunkt erfolgt, an dem jede der drei Richtungsbeschleunigungen zumindest um jeweils einen festgelegten Beschleunigungswert unter der Erdbeschleunigung liegt.

2. Sicherungseinrichtung (2) nach Anspruch 1,
wobei der festgelegte Beschleunigungswert in Flugrichtung des Geschosses anders ist, als der festgelegte Beschleunigungswert in die beiden anderen Richtungen.

3. Sicherungseinrichtung (2) nach einem der vorhergehenden Ansprüche,
wobei der festgelegte Beschleunigungszustand um zumindest einen festgelegten Beschleunigungswert unter der Erdbeschleunigung liegt und die Sensoreinheit (38) zumindest einen Komparator (50, 52, 54) umfasst, mit dem der Beschleunigungswert einstellbar ist.

4. Sicherungseinrichtung (2) nach einem der vorhergehenden Ansprüche
mit einem Zeitelement (56) zur Vorgabe eines Zeitintervalls, wobei das Prozessmittel (34) das Steuersignal erst ausgibt, wenn das Freigabesignal während des gesamten Zeitintervalls ununterbrochen vorgelegen hat.

5. Sicherungseinrichtung (2) nach einem der vorhergehenden Ansprüche,
wobei die Sensoreinheit (38) einen Rollsensor (78) aufweist, der dazu vorbereitet ist, ein Rollen des Geschosses zu erkennen und bei Vorliegen einer Rollbewegung ein Rollsignal auszugeben.

6. Sicherungseinrichtung (2) nach Anspruch 5,
wobei das Prozessmittel (34) dazu vorbereitet ist, sowohl das Freigabesignal als auch das Rollsignal auf deren Vorliegen zu überprüfen und bei Vorliegen von zumindest einem der beiden Signale das Steuersignal zum Entsichern der Sicherungseinheit auszugeben.

7. Sicherungseinrichtung (2) nach Anspruch 5 oder 6,
wobei das Prozessmittel (34) dazu vorbereitet ist, bei Vorliegen des Rollsignals zu überprüfen, ob die Beschleunigung des Geschosses in Axialrichtung betragsmäßig unter einem vorbestimmten Wert liegt und das Steuersignal zum Entsichern nur dann auszugeben, wenn der Wert unterschritten ist.

8. Sicherungseinrichtung (2) nach einem der Ansprüche 5 bis 7,
wobei der Rollsensor (78) ein Beschleunigungssensor ist.

9. Sicherungseinrichtung (2) nach einem der vorhergehenden Ansprüche,
wobei das Prozessmittel (34) dazu vorbereitet ist, ein Freiflugrollen des Geschosses von einem Rollen des Geschosses auf einem Untergrund zu unterscheiden.

10. Sicherungseinrichtung (2) nach einem der vorhergehenden Ansprüche,
wobei die Sensoreinheit (38) einen Bodenrollsensor (82) aufweist, der dazu vorbereitet ist, ein Bodenrollen des Geschosses auf einem Untergrund zu erkennen und bei einem Bodenrollen ein Bodenrollsignal auszugeben.

11. Sicherungseinrichtung (2) nach Anspruch 10,
wobei das Prozessmittel (34) dazu vorbereitet ist, die Ausgabe des Steuersignals zum Entsichern bei Vorliegen des Bodenrollsignals zu unterdrücken.

12. Sicherungseinrichtung (2) nach einem der vorhergehenden Ansprüche,
wobei die Sensoreinheit (38)
- zusätzlich einen Rollsensor (78) aufweist, der dazu vorbereitet ist, ein Rollen des Geschosses zu erkennen und bei Vorliegen einer Rollbewegung ein Rollsignal auszugeben, und
- zusätzlich einen Bodenrollsensor (82) aufweist, der dazu vorbereitet ist, ein Bodenrollen des Geschosses auf einem Untergrund zu erkennen und bei einem Bodenrollen ein Bodenrollsignal auszugeben,
und das Prozessmittel (34) zu folgenden Schritten vorbereitet ist:
- sowohl das Freigabesignal als auch das Rollsignal auf deren Vorliegen zu überprüfen und bei Vorliegen von zumindest einem der beiden Signale das Steuersignal zum Entsichern der Sicherungseinheit auszugeben, jedoch
- bei Vorliegen des Rollsignals zusätzlich zu überprüfen, ob die Beschleunigung des Geschosses in Axialrichtung betragsmäßig unter einem vorbestimmten Wert liegt und das Steuersignal zum Entsichern nur dann auszugeben, wenn der Wert unterschritten ist, und
- ein Freiflugrollen des Geschosses von einem Bodenrollen des Geschosses auf einem Untergrund zu unterscheiden und die Ausgabe des Steuersignals zum Entsichern bei Vorliegen des Bodenrollsignals zu unterdrücken.

13. Sicherungseinrichtung (2) nach einem der vorhergehenden Ansprüche,
wobei die Zündeinrichtung eine Zündkette mit einer Zündladung zum Zünden des Zünders (4) und die Sicherungseinheit ein Unterbrechungsmittel (30) zum Unterbrechen der Zündkette aufweist.

14. Verfahren zum Entsichern eines Zünders (4) eines Geschosses, das eine Zündeinrichtung mit einer Zündkette zum Zünden des Zünders (4) und eine Sicherungseinrichtung (2) nach einem der Ansprüche 1-13 mit einer Sicherungseinheit mit einem Unterbrechungsmittel (30) zum Unterbrechen der Zündkette aufweist, die ein Prozessmittel (34) zum Sichern eines Zündvorgangs der Zündeinrichtung enthält, wobei
- mittels einer Sensoreinheit (38) ein Beschleunigungszustand im Zünder erfasst wird,
- von der Sensoreinheit (38) ein Freigabesignal ausgegeben wird, nachdem der Beschleunigungszustand um zumindest einen festgelegten Beschleunigungswert unter die Erdbeschleunigung gefallen ist, und
- in Abhängigkeit vom Vorliegen des Freigabesignals ein Steuersignal zum Entsichern des Unterbrechungsmittels der Sicherungseinheit vom Prozessmittel (34) ausgegeben wird.

## Claims

1. Safety device (2) for a fuze (4) of a projectile, which has a firing device for firing the fuze (4), comprising a safety unit having
a) process means (34) for making a firing process of the firing device safe, with the process means (34) being designed to output a control signal, in order to arm the safety unit, as a function of the presence of an enable signal, and
b) a sensor unit (38) which is designed to output the enable signal when an acceleration state is found which is below the earth's acceleration due to gravity,
wherein the sensor unit (38) is designed to measure three directional accelerations in three mutually orthogonal spatial directions, and the enable signal is output at a time at which each of the three directional accelerations is below the earth's acceleration due to gravity, at least by a respectively defined acceleration value.

2. Safety device (2) according to Claim 1,
wherein the defined acceleration value is different in the direction of flight of the projectile than the defined acceleration value in the two other directions.

3. Safety device (2) according to either of the preceding claims,
wherein the defined acceleration state is below the earth's acceleration due to gravity by at least one defined acceleration value, and the sensor unit (38) comprises at least one comparator (50, 52, 54) by means of which the acceleration value can be adjusted.

4. Safety device (2) according to one of the preceding claims,
having a timing element (56) for presetting a time interval, with the process means (34) outputting the control signal only when the enable signal has been present without interruption throughout the entire time interval.

5. Safety device (2) according to one of the preceding claims,
wherein the sensor unit (38) has a roll sensor (78) which is designed to identify rolling of the projectile and to output a roll signal when a rolling movement is present.

6. Safety device (2) according to Claim 5,
wherein the process means (34) is designed to check both the enable signal and the roll signal for their presence, and to output the control signal to arm the safety unit if at least one of the two signals is present.

7. Safety device (2) according to Claim 5 or 6,
wherein the process means (34) is designed to check, when the roll signal is present, whether the magnitude of the acceleration of the projectile in the axial direction is below a predetermined value, and to output the control signal for arming only when the value has been undershot.

8. Safety device (2) according to one of Claims 5 to 7,
wherein the roll sensor (78) is an acceleration sensor.

9. Safety device (2) according to one of the preceding claims,
wherein the process means (34) is designed to distinguish between free-flight rolling of the projectile and rolling of the projectile on a base.

10. Safety device (2) according to one of the preceding claims,
wherein the sensor unit (38) has a ground rolling sensor (82), which is designed to identify ground rolling of the projectile on a base, and to output a ground rolling signal in the event of ground rolling.

11. Safety device (2) according to Claim 10,
wherein the process means (34) is designed to suppress the output of the control signal for arming when the ground rolling signal is present.

12. Safety device (2) according to one of the preceding claims,
wherein the sensor unit (38)
- additionally has a roll sensor (78), which is designed to identify rolling of the projectile and to output a roll signal when a rolling movement is present, and
- additionally has a ground rolling sensor (82), which is designed to identify ground rolling of the projectile on a base, and to output a ground rolling signal during ground rolling,
and the process means (34) is designed for the following steps:
- to check both the enable signal and the roll signal for their presence and, if at least one of the two signals is present, to output the control signal for arming the safety unit but
- when the roll signal is present, to additionally check whether the magnitude of the acceleration of the projectile in the axial direction is below a predetermined value, and to output the control signal for arming only when the value is undershot, and
- to distinguish between free-flight rolling of the projectile and ground rolling of the projectile on a base, and to suppress the output of the control signal for arming when the ground rolling signal is present.

13. Safety device (2) according to one of the preceding claims,
wherein the firing device has a firing chain with a firing charge for firing the fuze (4), and the safety unit has an interruption means (30) for interruption of the firing chain.

14. Method for arming a fuze (4) of a projectile, which has a firing device with a firing chain for firing the fuze (4) and a safety device (2) according to one of Claims 1-13 with a safety unit with an interruption means (30) for interruption of the firing chain, which unit contains a process means (34) for making a firing process of the firing device safe,
wherein
- a sensor unit (38) is used to detect an acceleration state in the fuze,
- the sensor unit (38) outputs an enable signal after the acceleration state has fallen below the earth's acceleration due to gravity by at least a defined acceleration value, and
- a control signal for arming the interruption means of the safety unit is output by the process means (34) as a function of the presence of the enable signal.

## Revendications

1. Dispositif de sûreté (2) pour un détonateur (4) d'un projectile, lequel possède un dispositif d'amorçage destiné à amorcer le détonateur (4), comprenant une unité de sûreté avec
a) un moyen de traitement (34) destiné à appliquer une sûreté à une opération d'amorçage du dispositif d'amorçage, le moyen de traitement (34) étant préparé pour délivrer un signal de commande destiné à annuler la sûreté de l'unité de sûreté en fonction de la présence d'un signal de libération, et
b) une unité de détection (38) qui est préparée pour délivrer le signal de libération en présence d'un état d'accélération défini qui est inférieur à l'accélération dûe à la pesanteur, l'unité de détection (38) étant préparée pour mesurer trois accélérations directionnelles dans trois directions spatiales mutuellement orthogonales et la délivrance du signal de libération ayant lieu à un instant auquel chacune des trois accélérations directionnelles est inférieure à l'accélération dûe à la pesanteur à chaque fois d'au moins une valeur d'accélération définie.

2. Dispositif de sûreté (2) selon la revendication 1, la valeur d'accélération définie étant différente dans la direction du vol du projectile de la valeur d'accélération définie dans les deux autres directions.

3. Dispositif de sûreté (2) selon l'une des revendications précédentes, l'état d'accélération défini étant, inférieur à l'accélération dûe à la pesanteur d'au moins une valeur d'accélération définie et l'unité de détection (38) comprenant au moins un comparateur (50, 52, 54) avec lequel la valeur d'accélération peut être réglée.

4. Dispositif de sûreté (2) selon l'une des revendications précédentes, comprenant un élément de temps (56) destiné à prédéfinir un intervalle de temps, le moyen de traitement (34) ne délivrant le signal de commande que lorsque le signal de libération a été présent de manière ininterrompue pendant la totalité de l'intervalle de temps.

5. Dispositif de sûreté (2) selon l'une des revendications précédentes, l'unité de détection (38) possédant un capteur de roulis (78) qui est préparé pour reconnaître un roulis du projectile et délivrer un signal de roulis en présence d'un mouvement de roulis.

6. Dispositif de sûreté (2) selon la revendication 5, le moyen de traitement (34) étant préparé pour vérifier la présence à la fois du signal de libération et du signal de roulis et, en présence d'au moins l'un des deux signaux, délivrer le signal de commande destiné à annuler la sûreté de l'unité de sûreté.

7. Dispositif de sûreté (2) selon la revendication 5 ou 6, le moyen de traitement (34) étant préparé pour, en présence du signal de roulis, vérifier si l'accélération du projectile dans la direction axiale est inférieure à une valeur prédéfinie et ne délivrer le signal de commande destiné à annuler la sûreté que lorsqu'elle est inférieure à la valeur.

8. Dispositif de sûreté (2) selon l'une des revendications 5 à 7, le capteur de roulis (78) étant un capteur d'accélération.

9. Dispositif de sûreté (2) selon l'une des revendications précédentes, le moyen de traitement (34) étant préparé pour différencier le roulis de vol libre du projectile d'un roulis du projectile sur un support.

10. Dispositif de sûreté (2) selon l'une des revendications précédentes, l'unité de détection (38) possédant un capteur de roulis au sol (82) qui est préparé pour reconnaître un roulis au sol du projectile sur un support et délivrer un signal de roulis au sol en présence d'un roulis au sol.

11. Dispositif de sûreté (2) selon la revendication 10, le moyen de traitement (34) étant préparé pour inhiber la délivrance du signal de commande destiné à annuler la sûreté en présence du signal de roulis au sol.

12. Dispositif de sûreté (2) selon l'une des revendications précédentes, l'unité de détection (38)
- possédant en plus un capteur de roulis (78) qui est préparé pour reconnaître un roulis du projectile et délivrer un signal de roulis en présence d'un mouvement de roulis, et
- possédant en outre un capteur de roulis au sol (82) qui est préparé pour reconnaître un roulis au sol du projectile sur un support et délivrer un signal de roulis au sol en présence d'un roulis au sol,
et le moyen de traitement (34) étant préparé pour les étapes suivantes :
- vérifier la présence à la fois du signal de libération et du signal de roulis et, en présence d'au moins l'un des deux signaux, délivrer le signal de commande destiné à annuler la sûreté de l'unité de sûreté, cependant
- en présence du signal de roulis, vérifier en plus si l'accélération du projectile dans la direction axiale est inférieure à une valeur prédéfinie et ne délivrer le signal de commande destiné à annuler la sûreté que lorsqu'elle est inférieure à la valeur, et
- différencier un roulis de vol libre du projectile d'un roulis au sol du projectile sur un support et inhiber la délivrance du signal de commande destiné à annuler la sûreté en présence du signal de roulis au sol.

13. Dispositif de sûreté (2) selon l'une des revendications précédentes, le dispositif d'amorçage possédant une chaîne d'amorçage comportant une charge d'amorçage destinée à amorcer le détonateur (4) et l'unité de sûreté possédant un moyen d'interruption (30) destiné à interrompre la chaîne d'amorçage.

14. Procédé pour annuler la sûreté d'un détonateur (4) d'un projectile, lequel possède un dispositif d'amorçage avec une chaîne d'amorçage destiné à amorcer le détonateur (4) et un dispositif de sûreté (2) selon l'une des revendications 1 à 13, comprenant une unité de sûreté munie d'un moyen d'interruption (30) destiné à interrompre la chaîne d'amorçage, laquelle contient un moyen de traitement (34) destiné à appliquer une sûreté à une opération d'amorçage du dispositif d'amorçage,
- un état d'accélération dans le détonateur étant détecté au moyen d'une unité de détection (38),
- un signal de libération étant délivré par l'unité de détection (38) après que l'état d'accélération soit devenu inférieur à l'accélération dûe à la pesanteur d'au moins une valeur d'accélération définie, et
- un signal de commande destiné à annuler la sûreté du moyen d'interruption de l'unité de sûreté étant délivré par le moyen de traitement (34) en fonction de la présence du signal de libération.
